# EUROPÄISCHE PATENTSCHRIFT

(11) **EP 2 644 471 B1**
(45) Veröffentlichungstag und Bekanntmachung des Hinweises auf die Patenterteilung: **04.10.2017**
(21) Anmeldenummer: 13450001.6
(22) Anmeldetag: 17.01.2013
(51) Int. Cl.: B61L 5/18, B66B 9/02, E04G 3/00

(54) **ANORDNUNG BEI EISENBAHNANLAGEN MIT EINEM SIGNALMAST**
ASSEMBLY FOR RAILWAY SYSTEMS WITH A SIGNAL MAST
AGENCEMENT DANS DES INSTALLATIONS DE VOIES FERRÉES DOTÉES D'UN MÂT DE SIGNALISATION

(30) Priorität: 28.03.2012 AT 3712012
(43) Veröffentlichungstag der Anmeldung: 02.10.2013
(73) Patentinhaber: Ing. Karl u. Albert Kruch GmbH & Co. KG, 1230 Wien (AT)
(72) Erfinder: Röhl, Hans Heinrich, 1230 Wien (AT)
(74) Vertreter: Rippel, Andreas

(56) Entgegenhaltungen:
- EP-A1- 1 247 717
- AT-B1- 510 163

## Beschreibung

Die Erfindung bezieht sich auf eine Anordnung für Eisenbahnanlagen mit einem Signalmast, wobei der Signalmast über mindestens einen Arm ein Signalschild mit Lichtpunkten trägt.

In Eisenbahnanlagen müssen die von den Signalmasten getragenen Signale immer wieder gewartet werden, was große Schwierigkeiten mit sich bringt. Um die in verhältnismäßig großer Höhe angebrachten Signale erreichen zu können, sind vielfach die Signalmasten leiterartig ausgebildet, wobei jedoch die für Leitern bestehenden Sicherheitsvorschriften nicht eingehalten werden können. Fest am Signalmast angeordnete Leiterkörbe können in den meisten Fällen nicht angebracht werden, weil sie nicht in das Lichtraumprofil der Bahn passen.

In der EP 1 247 717 A1 ist eine Anordnung der eingangs genannten Art beschrieben, bei der die Signale schwenkbar am Signalmast gelagert sind. Eine Leiter und ein Podest sind ebenfalls schwenkbar am Signalmast gelagert.

Um eine Wartung der Signale durchführen zu können sind viele Manipulationen erforderlich und die Sicherheit des Wartungspersonals ist nicht sehr hoch.

Aus der AT 510 163 B1 ist eine Anordnung bekannt, bei der dem Signalmast eine an einem Aufzugsmast fahrbare und faltbare Mastkletterbühne mit einer Umwehrung zugeordnet ist. Durch diese Anordnung wird eine hohe Sicherheit bei der Wartung der Signale erreicht, wobei diese Anordnung ohne größere Schwierigkeiten auf den bestehenden Anlagen verwirklicht werden kann.

Die Erfindung hat es sich zum Ziel gesetzt, eine Anordnung der eingangs genannten Art zu schaffen, die einfach aufgebaut ist und eine hohe Sicherheit bietet, wobei sie sich insbesondere für neue Anlagen eignet.

Erreicht wird dies gemäß Anspruch 1 dadurch, dass eine höhenverfahrbare Mastkletterbühne mit einer Umwehrung zwischen dem Signalmast und dem Signalschild am Signalmast geführt ist, wobei der Signalmast als Rohr ausgebildet ist, und die Mastkletterbühne mittels einer das Rohr umfassenden Hülse am Signalmast geführt ist. Bei einer erfindungsgemäßen Anlage bilden demnach die Führungssäule für die Mastkletterbühne und der Signalmast eine Einheit. Die Lichtpunkte der Signale sind bei einer erfindungsgemäßen Anordnung im unmittelbaren Griffbereich des Servicepersonals.

Bei einer besonders zweckmäßigen Ausführungsform der Erfindung ist der Signalmast als Vierkantrohr ausgebildet. Zur Bewegung der Mastkletterbühne ist in an sich bekannter Weise ein hydraulischer Antrieb mit einem Hydraulikzylinder angeordnet, in dem eine Kolbenstange geführt ist, an deren oberem Ende eine Umlenkrolle angeordnet ist, über die eine Kette geführt ist, deren freies Ende an der Mastkletterbühne angreift, wobei der Hydraulikzylinder am rohrförmigen Signalmast befestigt ist.

Die Befestigung des Signalmastes im Erdreich erfolgt vorteilhaft dadurch, dass der rohrförmige Signalmast in einem in das Erdreich eingebrachten Rammrohr angeordnet ist, und sich zwischen Rammrohr und Signalmast verdichtete Masse befindet.

Bei einer solchen Anordnung ist keine Herstellung von Fundamentplatten usw. notwendig.

Die Befestigung des Signalmastes mittels Fußflansch auf einem Betonfundament ist jedoch auch möglich.

Eine vandalensichere Führung des Kabels zum Signalschild wird bei einer erfindungsgemäßen Anordnung einfach dadurch erreicht, dass dieses Kabel durch den rohrförmigen Signalmast geführt ist.

Nachstehend ist die Erfindung anhand eines in der beiliegenden Zeichnung in Ansicht, teilweise im Schnitt, dargestellten Ausführungsbeispieles näher beschrieben, ohne auf dieses Beispiel beschränkt zu sein.

Gemäß der Zeichnung ist ein als Vierkantrohr ausgebildeter Signalmast 1 vorgesehen. Eine Mastkletterbühne 2 ist mit einer Hülse 3 verbunden, die den rohrförmigen Signalmast 1 umfasst und so am Signalmast 1 gleitend geführt ist.

Am rohrförmigen Signalmast 1 ist ein Hydraulikzylinder 4 angeschweißt, in dem eine Kolbenstange 5 geführt ist. Am oberen Ende der Kolbenstange 5 ist eine Umlenkrolle 6 gelagert, über die eine Kette 7 geführt ist. Ein Ende der Kette ist bei 8 am Hydraulikzylinder 4, das andere Ende der Kette 7 bei 9 an der Hülse 3 befestigt.

Die Lagerung der Umlenkrolle 6 erfolgt über eine Hülse 10, die den rohrförmigen Signalmast 1 umfasst und so am Signalmast 1 gleitend geführt ist.

Der Signalmast 1 trägt erfindungsgemäß über mindestens einen Arm 11 ein Signalschild 12 mit Lichtpunkten 13.

Am unteren Ende ist mit dem Signalmast 1 ein elektrischer Beikasten 14 verbunden. Von diesem führt ein Kabel 15 im Inneren des rohrförmigen Signalmastes 15 zum Signalschild 12.

Durch eine nicht gezeigte Steuereinrichtung kann die Mastkletterbühne 2 mittels des Hydraulikzylinders 4, der Kolbenstange 5 und der über die Umlenkrolle 6 geführten Kette 7 gesteuert verfahren und in jeder gewünschten Stellung angehalten werden. Es können dann die jeweils in unmittelbarer Nähe befindlichen Lichtpunkte 13 gewartet beziehungsweise ausgewechselt werden.

Zur Verankerung des Signalmastes 1 ist ein in das Erdreich eingebrachtes Rammrohr 16 vorgesehen, wobei der Zwischenraum zwischen dem eingeführten Ende des Signalmastes 1 und dem Rammrohr 16 durch eine verdichtete Masse, insbesondere Schotter 17 gefüllt ist.

Zum Besteigen der an den elektrischen Beikasten 14 abgesenkten Mastkletterbühne 2 ist der elektrische Beikasten 14 mit einer Leiter 18 versehen.

Im Rahmen der Erfindung sind zahlreiche Abänderungen möglich. So müsste der Signalmast nicht aus einem Vierkantrohr bestehen, es wäre auch die Verwendung eines anderen Querschnittes denkbar. Auch könnte statt des Hydraulikantriebes ein mechanischer Antrieb, z.B. ein Zahnstangentrieb, ein Spindeltrieb, eine Seilwinde oder dgl., oder auch ein pneumatischer Antrieb verwendet werden.

## Patentansprüche

1. Anordnung für Eisenbahnanlagen mit einem Signalmast (1), wobei der Signalmast (1) über mindestens einen Arm (11) ein Signalschild (12) mit Lichtpunkten (13) trägt, wobei eine höhenverfahrbare Mastkletterbühne (2) mit einer Umwehrung zwischen dem Signalmast (1) und dem Signalschild (12) am Signalmast (1) geführt ist, und wobei der Signalmast als Rohr ausgebildet ist, und die etterbühne mittels einer das Rohr umfassenden Hülse am Signalmast geführt ist.

2. Anordnung nach Anspruch 1, **dadurch gekennzeichnet, dass** der Signalmast (1) als Vierkantrohr ausgebildet ist.

3. Anordnung nach Anspruch 2, **dadurch gekennzeichnet, dass** zur Bewegung der Mastkletterbühne (2) in an sich bekannter Weise ein hydraulischer Antrieb mit einem Hydraulikzylinder (4) angeordnet ist, in dem eine Kolbenstange (5) geführt ist, an deren oberem Ende eine Umlenkrolle (6) angeordnet ist, über die eine Kette (7) geführt ist, deren freies Ende an der Mastkletterbühne (2) angreift, wobei der Hydraulikzylinder (4) am rohrförmigen Signalmast (1) befestigt ist.

4. Anordnung nach Anspruch 2 oder 3, **dadurch gekennzeichnet, dass** der rohrförmige Signalmast (1) in einem in das Erdreich eingebrachten Rammrohr (16) angeordnet ist, und sich zwischen Rammrohr (16) und Signalmast (1) verdichtete Masse (17) befindet.

5. Anordnung nach einem der Ansprüche 1 bis 3, **dadurch gekennzeichnet, dass** der rohrförmige Signalmast (1) mittels Fußflansch auf einem Fundament befestigt ist.

6. Anordnung nach einem der Ansprüche 2 bis 5, **dadurch gekennzeichnet, dass** ein Kabel (15) zum Signalschild (12) durch den rohrförmigen Signalmast (1) geführt ist.

## Claims

1. An arrangement for railway systems with a signal mast (1), wherein the signal mast (1) supports a signal board (12) having light points (13) via at least one arm (11), wherein
a height-adjustable mast climbing platform (2) having a safety guard between the signal mast (1) and the signal board (12) is guided on the signal mast (1), and wherein the signal mast is formed as a pipe, and the mast climbing platform is guided on the signal mast by means of a sleeve surrounding the pipe.

2. The arrangement according to claim 1, **characterized in that** the signal mast (1) is formed as a square pipe.

3. The arrangement according to claim 2, **characterized in that** for moving the mast climbing platform (2) in a manner known per se there is arranged a hydraulic drive having a hydraulic cylinder (4) in which a piston rod (5) is guided, at the upper end of which a deflection roller (6) is arranged over which a chain (7) is guided, the free end of which chain engages with the mast climbing platform (2), wherein the hydraulic cylinder (4) is fastened to the tubular signal mast (1).

4. The arrangement according to claim 2 or 3, **characterized in that** the tubular signal mast (1) is arranged in a drive pipe (16) introduced into the ground and that a compacted mass (17) is situated between the drive pipe (16) and the signal mast (1).

5. The arrangement according to any one of claims 1 to 3, **characterized in that** the tubular signal mast (1) is fastened on a foundation by means of a base flange.

6. The arrangement according to any one of claims 2 to 5, **characterized in that** a cable (15) extending to the signal board (12) is fed through the tubular signal mast (1).

## Revendications

1. Agencement pour des installations ferroviaires avec un mât de signalisation (1), le mât de signalisation (1) portant par l'intermédiaire d'au moins un bras (11) un panneau de signalisation (12) avec des points lumineux (13), une plateforme élévatrice sur mât (2) déplaçable en hauteur étant guidée sur le mât de signalisation (1) par un dispositif de protection entre le mât de signalisation (1) et le panneau de signalisation (12) et le mât de signalisation étant conçu sous la forme d'un tube et la plateforme élévatrice sur mât étant guidée sur la mât de signalisation au moyen d'une douille englobant le tube.

2. Agencement selon la revendication 1, **caractérisé en ce que** le mât de signalisation (1) est conçu sous la forme d'un tube carré.

3. Agencement selon la revendication 2, **caractérisé en ce que** pour le déplacement de la plateforme élévatrice sur mât (2), un entraînement hydraulique avec un vérin hydraulique (4) dans lequel est guidée une tige de piston (5), sur l'extrémité supérieure de laquelle est placé un galet de renvoi (6) sur lequel est guidée une chaîne (7) dont l'extrémité libre s'engage sur la plateforme élévatrice sur mât (2) est placé de manière connue en soi, le vérin hydraulique (4) étant fixé sur le mât de signalisation (1) tubulaire.

4. Agencement selon la revendication 2 ou 3, **caractérisé en ce que** le mât de signalisation (1) tubulaire est placé dans un tube de sondage (16) introduit dans la terre et une masse compressée (17) se trouve entre le tube de sondage (16) et le mât de signalisation (1).

5. Agencement selon l'une quelconque des revendications 1 à 3, **caractérisé en ce que** le mât de signalisation (1) tubulaire est fixé sur des fondations au moyen d'une bride de base.

6. Agencement selon l'une quelconque des revendications 2 à 5, **caractérisé en ce qu'**un câble (15) est guidé vers le panneau de signalisation (12) à travers le mât de signalisation (1) tubulaire.
